# FASCICULE DE BREVET EUROPEEN

(11) **EP 0 568 470 B1**
(45) Date de publication et mention de la délivrance du brevet: **15.02.1995**
(21) Numéro de dépôt: 93420166.6
(22) Date de dépôt: 21.04.1993
(51) Int. Cl.: D03C 1/10, D03C 1/26

(54) **Dispositif de verrouillage et de présélection pour ratières lourdes du type à pas fermé**
Verriegelungs- und Vorwahlvorrichtung für schwere Geschlossenfachschaftmaschinen
Locking and preselection device for heavy centre-shed dobbies

(30) Priorité: 28.04.1992 FR 9205481
(43) Date de publication de la demande: 03.11.1993
(73) Titulaire: STAUBLI & TRUMPELT GmbH MASCHINENFABRIK, 95448 Bayreuth (DE)
(72) Inventeur: Tremer, Siegmund Horst, W-8581 Eckersdorf (DE)
(74) Mandataire: Monnier, Guy

(56) Documents cités:
- DE-A- 3 119 476
- DE-C- 106 666
- DE-C- 143 983
- DE-C- 915 800
- US-A- 1 759 530

## Description

La présente invention a trait aux ratières lourdes utilisées pour la formation de la foule sur les machines à tisser de très grande largeur, du genre notamment de celles employées pour la fabrication de tissus tubulaires aptes à la réalisation de feutres ou filtres secs sans fin pour l'industrie de la pâte à papier.

Par suite de la très grande amplitude de la course des cadres de lisses associés à ces ratières, on ne peut utiliser les systèmes classiques à foule ouverte et on doit avoir recours à des ratières à pas fermé, c'est-à-dire dans lesquelles chaque cadre se déplace vers le bas ou vers le haut à partir d'une position moyenne correspondant au point de croisement de l'ensemble des cadres.

A la fig. 1 du dessin annexé aux présentes, on a très schématiquement rappelé l'agencement général des ratières lourdes à pas fermé connues en pratique. Chacun des cadres de lisses CL montés sur la machine à tisser est relié par un embiellage 1 à un levier oscillant 2 correspondant, articulé en 2a sur le bâti fixe ; l'une des extrémités de chaque levier 2, pourvue d'une butée folle 2b, est équipée d'un crochet double basculant 3 qui est commandé au pivotement par des poussoirs (flèches 4) du mécanisme de lisage de la ratière afin de venir sélectivement en prise avec l'un ou l'autre de deux couteaux d'actionnement 5 qui sont commandés pour se déplacer alternativement à l'unisson dans des directions opposées.

L'actionnement de l'ensemble des crochets doubles 3 par le mécanisme de lisage s'effectue lorsque les deux couteaux 5 se trouvent en position centrale (leviers 2 orientés verticalement) et l'on comprend que suivant qu'un crochet vient coopérer avec l'un ou l'autre de ces couteaux 5, le cadre CL se déplace verticalement vers le haut ou vers le bas à partir de la position médiane correspondant à la fermeture du pas.

Si un tel système fonctionne de manière relativement correcte lorsque la vitesse de travail est réduite, il n'en va plus de même lorsque la ratière est associée à une machine à tisser entraînée aux cadences élevées maintenant exigées en pratique. En pareil cas, les crochets doubles sont soumis à des effets de rebond et de vibrations qui rendent aléatoire leur prise par les couteaux d'entraînement. Par ailleurs, les poussoirs 4 ne disposent que d'un très court laps de temps pour agir sur les crochets doubles et il arrive que ceux-ci basculent avec un très léger retard. Or, dans un cas comme dans l'autre, tout défaut de prise de l'un des crochets doubles 4 par le couteau 5 prévu se traduit par un défaut de tissage sur l'article en cours de réalisation.

C'est à ces inconvénients qu'entend principalement remédier la présente invention, laquelle a pour objet la ratière lourde à pas fermé qui est définie à la revendication 1.

En fait l'invention consiste essentiellement à faire comporter à chaque levier oscillant deux organes mobiles de verrouillage associés à des moyens élastiques de rappel qui tendent à les appliquer latéralement contre le crochet double basculant pour immobiliser angulairement ce dernier lorsqu'il a été saisi par un couteau d'actionnement, tout en assurant sa libération au moment de la commande ou sélection, c'est-à-dire au moment où les deux couteaux viennent simultanément au contact du levier oscillant considéré.

Conformément à un mode de mise en oeuvre préféré de la disposition qui précède, les moyens élastiques associés aux organes mobiles de verrouillage exercent sur chaque crochet double basculant un effet de retenue angulaire plus important que l'effet de basculement appliqué à ce crochet par les poussoirs du mécanisme de lisage, afin que ces poussoirs puissent commencer à agir sur le crochet avant que le levier oscillant considéré soit arrivé à la position de sélection, en permettant de la sorte la pré-sélection dudit crochet.

On observera que si le document US-A-1 759 530 (WELLS) montre bien une mécanique pour la formation de la foule telle que définie au préambule de la revendication 1 dans laquelle les crochets doubles basculants commandés par le mécanisme de lisage coopèrent, avec des plaques d'appui propres à agir sur des bossages desdits crochets en vue de maintenir ceux-ci en prise avec les couteaux d'actionnement, ces plaques sont fixes et agissent à la manière de rampes pour appliquer les crochets sur les couteaux. Le glissement des bossages contre ces plaques ou rampes provoque des échauffements et de l'usure, en même temps qu'il augmente sensiblement l'énergie à mettre en oeuvre ; en outre la présence des plaques d'appui ne permet pas d'adopter une structure compacte dans le cas de couteaux à forte section.

Le dessin annexé, donné à titre d'exemple, permettra de mieux comprendre l'invention, les caractéristiques qu'elle présente et les avantages qu'elle est susceptible de procurer :
Comme indiqué plus haut, fig. 1 illustre schématiquement l'agencement général d'une ratière à pas fermé de type classique.
Fig. 2 montre de la même manière l'agencement d'une ratière suivant l'invention.
Fig. 3 et 4 illustrent deux phases de fonctionnement de la ratière suivant fig. 2.

En fig. 2 à 4, la référence 11 désigne l'un des leviers oscillants qui sont montés à pivotement sur un axe commun 12 et qui sont attelés par un embiellage 13 aux différents cadres de lisses de la machine à tisser correspondante. A l'opposé de l'embiellage 13, chaque levier 11 porte un crochet double 14 qui est monté à basculement sur un petit axe 15 et qui est destiné à recevoir l'action de deux poussoirs (flèche 16) du mécanisme de lisage de la ratière pour venir en prise avec l'un ou l'autre de deux couteaux d'actionnement 17.

Ces couteaux 17 sont actionnés de façon à se déplacer alternativement dans des directions opposées l'un par rapport à l'autre. On a supposé dans le présent cas que ces couteaux 17 se déplaçaient suivant un profil semi-circulaire ayant pour centre l'axe commun 12.

A chaque crochet double 14 sont associés deux organes mobiles de verrouillage constitués par deux petits patins de friction 18 qui pivotent sur des goujons 19 prévus latéralement sur le levier 11 de part et d'autre de l'axe 15 et qui sont reliés l'un à l'autre par un ressort à lame 20 à profil en forme de boucle dont les extrémités sont arrimées auxdits patins. Ce ressort 20 tend à écarter les queues d'actionnement des deux patins 18 afin d'appliquer leur bord intérieur contre la partie inférieure arrondie du crochet double 14, et l'on notera qu'à cette position de travail, les queues précitées dépassent latéralement du profil de l'extrémité inférieure des leviers oscillants 11.

On conçoit dans ces conditions que lorsqu'un levier oscillant 11 se trouve à l'orientation verticale illustrée en fig. 2, avec les deux couteaux 17 appliqués contre l'extrémité inférieure de ce levier 11, les patins 18 sont repoussés vers le centre par lesdits couteaux et n'exercent de ce fait aucun effet de retenue sur le crochet 14 correspondant. Celui-ci est donc libre de basculer sous l'effet de l'un ou l'autre des deux poussoirs 16 afin de venir en prise avec le couteau 17 qui a été sélectionné par le mécanisme de lisage (couteau de gauche dans l'exemple envisagé en fig. 2).

Le levier oscillant 11 est en conséquence entraîné par ce couteau 17 et se déplace vers la gauche, à la manière illustrée en fig. 3. Le même effet se produit évidemment lorsque c'est le couteau opposé (à droite sur le dessin) qui a été sélectionné, comme montré en fig. 4.

Il convient d'observer que dans un cas comme dans l'autre, le patin 18 tourné à l'opposé du couteau 17 qui assure la commande du levier oscillant 11 reçoit l'action du ressort à lame 20 qui l'applique contre le profil inférieur du crochet 14, lequel se trouve ainsi verrouillé angulairement au cours de tout le déplacement oscillant du levier 11 envisagé.

Si l'on suppose maintenant qu'on a agencé ce ressort 20 de façon à ce qu'il exerce sur ce patin de verrouillage 18 un effort de retenue angulaire plus élevé que celui qui est appliqué par l'un ou l'autre des poussoirs 16 du mécanisme de lisage sur le crochet 14 en vue de la sélection, on peut faire en sorte que le poussoir 16 choisi commence à agir sur le crochet 16 avant que le levier 11 soit arrivé à la position verticale de sélection suivant fig. 2 ; bien entendu, ce crochet ne va basculer que lorsqu'il aura été libéré par les deux patins 18, mais une telle structure permet la pré-sélection des crochets et des leviers ; le mécanisme de lisage dispose en conséquence d'un laps de temps plus important pour la sélection et on évite de la sorte tout risque de défaut même aux grandes vitesses de fonctionnement maintenant exigées des ratières.

Le dispositif suivant l'invention constitué par les patins 18 et les ressorts 20 assure donc bien en pratique le verrouillage positif des crochets 14 (effet anti-rebond) et la pré-sélection de ceux-ci.

Il va de soi qu'on peut imaginer d'autres formes de réalisation pour les organes mobiles 18 et les moyens élastiques de rappel 20.

## Revendications

1. Ratière lourde à pas fermé, du genre comprenant deux couteaux d'actionnement (17) animés d'un déplacement alternatif opposé pour coopérer sélectivement, sous l'effet de poussoirs (16) du mécanisme de lisage de la ratière, avec un crochet double basculant (14) porté par chacun des leviers oscillants (11) attelés aux cadres de lisses (CL) de la machine à tisser correspondante, caractérisée en ce que chaque levier oscillant (11) porte deux organes mobiles de verrouillage (18) en forme de patins qui, sous l'effet de moyens élastiques de rappel (20), sont appliqués latéralement contre le crochet double basculant (14) correspondant qui est ainsi immobilisé angulairement lorsqu'il a été saisi par le couteau (17) avec lequel il coopère, lesquels organes de verrouillage (18) sont actionnés à la libération chacun par un couteau différent (17) lorsque ces couteaux (17) viennent simultanément au contact du levier oscillant (11) considéré au moment de la sélection.

2. Ratière suivant la revendication 1, caractérisée en ce que les moyens élastiques de rappel (20) exercent sur chaque crochet double basculant (14) un effort de retenue angulaire plus important que l'effort de basculement appliqué à ce crochet par les poussoirs (16) du mécanisme de lisage, afin que ces derniers puissent commencer à agir sur le crochet avant que le levier oscillant (11) soit arrivé à la position de sélection, en permettant de la sorte la pré-sélection dudit crochet.

3. Ratière suivant l'une quelconque des revendications 1 et 2, caractérisée en ce que les organes ou patins de verrouillage (18) sont portés à pivotement sur des goujons (19) solidaires du levier oscillant (11) correspondant et comportent une queue d'actionnement prévue débordante par rapport au profil latéral dudit levier de façon à être heurtée latéralement par les couteaux d'actionnement (17).

4. Ratière suivant la revendication 3, caractérisée en ce que les moyens élastiques de rappel sont constitués par une lame de ressort (20) en forme de boucle, dont les extrémités sont rendues solidaires des deux organes mobiles ou patins (18).

## Claims

1. A heavy closed-shed dobby, of the type comprising two actuating blades (17) driven in an opposed alternating movement to cooperate selectively, under the action of pushers (16) of the reading-in mechanism of the dobby, with a rocking double hook (14) borne by each of the oscillating levers (11) connected to the heald frames (CL) of the corresponding loom, characterised in that each oscillating lever (11) has two mobile locking members (18) in the form of shoes which, under the action of elastic return means (20), are applied laterally against the corresponding rocking double hook (14), which is thus immobilised angularly when it has been gripped by the blade (17) with which it cooperates, which locking members (18) are actuated for liberation each by a different blade (17) when these blades (17) come simultaneously into contact with the oscillating lever (11) in question at the moment of selection.

2. A dobby according to Claim 1, characterised in that the elastic return means (20) exert on each rocking double hook (14) an angular retaining force which is greater than the rocking force applied to this hook by the pushers (16) of the reading-in mechanism, so that these latter can start to act on the hook before the oscillating lever (11) has arrived in the selection position, thus permitting the preselection of said hook.

3. A dobby according to any one of Claims 1 and 2, characterised in that the locking members or shoes (18) are mounted to pivot on pins (19) which are integral with the corresponding oscillating lever (11) and comprise an actuating rod provided to project with respect to the lateral profile of said lever so as to be hit laterally by the actuating blades (17).

4. A dobby according to Claim 3, characterised in that the elastic return means are formed by a spring leaf (20) in the form of a loop, the ends of which are made integral with the two mobile members or shoes (18).

## Patentansprüche

1. Schwere Geschlossenfachschaftmaschine von der Art, die zwei Betätigungsmesser (17) mit einer entgegengesetzten Alternativbewegung umfaßt, um wahlweise unter der Wirkung von Stösseln (16) der Einlesevorrichtung der Schaftmaschine zusammenzuwirken mit einem Doppelkipphaken (14), getragen durch jeden der Schwinghebel (11), die mit den Schaftrahmen (CL) der entsprechenden Webmaschine gekuppelt sind,
**dadurch gekennzeichnet,**
daß jeder Schwinghebel (11) zwei bewegliche Verriegelungsorgane (18) in Form von Schuhen trägt, die unter der Wirkung von elastischen Rückstelleinrichtungen (20) seitlich gegen den entsprechenden Doppelkipphaken (14) gedrückt werden, der somit winkelmäßig arretiert ist, wenn er ergriffen wurde durch das Messer (17), mit dem er zusammenwirkt, wobei jedes dieser Verriegelungsorgane (18) durch ein anderes Messer (17) auf Freigabe betätigt wird, wenn diese Messer (17) gleichzeitig in Kontakt kommen mit dem betreffenden Schwinghebel (11) im Moment der Wahl bzw. Selektion.

2. Schaftmaschine nach Anspruch 1, dadurch gekennzeichnet, daß die elastischen Rückstelleinrichtungen (20) auf jeden Doppelkipphaken (14) eine größere Winkelarretierungskraft ausüben, als die auf diesen Haken durch die Stössel (16) der Einlesevorrichtung ausgeübte Kippkraft, damit diese letzteren beginnen können, auf den Haken zu wirken, ehe der Schwinghebel (11) die Wahlstellung erreicht hat, auf diese Weise die Vorwahl des genannten Hakens ermöglichend.

3. Schaftmaschine nach einem der Ansprüche 1 und 2, dadurch gekennzeichnet, daß die Verriegelungsorgane oder -schuhe (18) drehbar auf Stiftbolzen (19) angebracht sind, fest verbunden mit dem entsprechenden Schwinghebel (11), und ein Betätigungsendteil aufweisen, das übestehend vorgesehen ist in bezug auf das Seitenprofil des genannten Hebels, um seitlich mit den Betätigungsmessern (17) zu kollidieren.

4. Schaftmaschine nach Anspruch 3, dadurch gekennzeichnet, daß die elastischen Rückstelleinrichtungen gebildet werden durch eine spangenförmige Blattfeder (20), deren Enden fest verbunden sind mit beiden beweglichen Organen oder Schuhen (18).
